# EUROPÄISCHE PATENTSCHRIFT

(11) **EP 0 049 237 B1**
(45) Veröffentlichungstag und Bekanntmachung des Hinweises auf die Patenterteilung: **26.02.1986**
(21) Anmeldenummer: 81890153.0
(22) Anmeldetag: 22.09.1981
(51) Int. Cl.: A63F 9/00, G06F 15/44

(54) **Elektronisches Spielgerät**
Electronic game
Jeu électronique

(30) Priorität: 29.09.1980 AT 4859/80; 03.07.1981 AT 2961/81
(43) Veröffentlichungstag der Anmeldung: 07.04.1982
(73) Patentinhaber: Pohanka, Christian, 1100 Wien (AT)
(72) Erfinder: Pohanka, Christian, 1100 Wien (AT)
(74) Vertreter: Rippel, Andreas, Dipl.-Ing.

## Beschreibung

Die Erfindung bezieht sich auf ein elektronisches Spielgerät mit einem Video-Monitor einschließlich Bildschirm und mit einem Stift, der bei Anlegen an den Bildschirm ein der Stelle des Bildschirmes entsprechendes Signal an ein Steuergerät sendet, wobei mit dem Steuergerät ein Zufullszahlengenerator verbunden ist.

In der US―A―4,126.851 ist ein elektronisches Spiel beschrieben, das einen Bildschirm, einen Setzstift, ein Steuergerät und einen Zufallszahlengenerator aufweist. Das bekannte Gerät ist für mehrere Spieler ausgelegt und jedem Spieler ist ein Setzstift zugeordnet. Als mögliches Glücksspiel ist in der Patentschrift die Simulierung eines Würfelspieles erwähnt, bei welcher Spielart die Setzstifte jedoch offenbar keine Funktion besitzen.

Die Erfindung hat es sich zum Ziel gesetzt, ein elektronisches Spielgerät zu schaffen, mit der einem Spieler die Möglichkeit gegeben wird, ohne Betätigung von Schaltern ein Glücksspiel zu spielen. Erreicht wird dieses Ziel dadurch, daß der Bildschirm zur Wiedergabe eines Spielfeldes nach Art eines Roulettesetzfeldes ausgebildet und eine Anzeigetafel für die vom Zufallszahlengenerator ausgewählte Zahl vorgesehen ist, wobei dem Steuergerät ein Zählwerk zugeordnet ist, dus entsprechend der Anzahl bzw. der Zeitdauer des Anlegens des Stiftes an den Bildschirm den Einsatz erhöht.

Um den Spieler die Höhe seines Einsatzes in eindeutiger Weise anzuzeigen, ist es zweckmäßig, wenn der Bildschirm zur Anzeige eines einem Jeton ähnlichen Abbildes ausgebildet ist.

In den gebraüchlichen Markierstiften befindet sich ein optoelektronischer Empfänger, der die Lichtsignale, die vom Bildschirm erzeugt werden, empfängt. Ferner befindet sich ein Schalter im Stift, der bei leichtem Druck gegen den Bildschirm ein Signal an die Elektronik sendet, die erst dann die Lichtimpulse verstärkt und auswertet. Dazu braucht man mindestens eine dreipolige Leitung, wobei ein Pol abgeschirmt sein muß. Durch den Einsatz von mechanisch bewegten Teilen entsteht ein entsprechender Serviceaufwand. Durch die elektronische Verbindung besteht ferner die Möglichkeit, die Elektronik kapazitiv zu beeinflussen, wobei besonders beim Einsatz von Markierstiften in Verbindung mit Glücksspielautomaten große Probleme entstehen können.

In der GB-A-1 435-565 ist ein Lichtstift beschrieben, der zur Benutzung bei Computern bestimmt ist. Bei diesen bekannten Lichtstift sind drei Lichtleitfaserbündel vorgesehen, wobei eines einer Lichtquelle, die beiden anderen Lichtdetektoren zugeordnet sind. Bei Druck auf den Lichtstift wird mechanisch ein federnder Spiegel vor das Ende der der Lichtquelle zugeordneten Lichtleitfaser geschwenkt und das Licht zur zweiten Lichtleitfaser reflektier. Auch hier sind mechanisch bewegte Teile vorhanden und überdies ist die Anordnung verhältnismäßig aufwendig.

Diese Nachteile lassen sich dadurch vermeiden, daß zur Übertragung von Lichtimpulsen des Bildschirmes eine Lichtleitfaser vorgesehen ist, die ins Innere des Gerätes reicht, wobei diese Lichtimpulse von einem Phototransistor, der auf einer Printplatte direkt neben der Elektronik liegt, in elektrische Signale umgewandelt werden. Bei einer erfindungsgemäßen Einrichtung gibt es keine beweglichen Teile, wodurch sich eine einfache Konstruktion ergibt. Durch die Verwendung einer Lichtleitfaser befinden sich alle elektronischen Bauteile auf der servicefreundlichen Printplatte. Der ausserhalb des Gerätes befindliche Markierstift ist für eine Massenproduktion billiger zu erzeugen und kann ohne etwas Nachzujustieren leicht ausgetauscht werden.

Nachstehend ist die Erfindung an Hand von in den Zeichnungen dergestellten Ausführungsbeispielen näher beschrieben. Dabei zeigen: Fig. 1 die schaubildliche Ansicht eines erfindungsgemäß ausgebildeten Glücksspieles, Fig. 2 dessen Anzeigetafel, Fig. 3 dessen Setztafel, Fig. 4 eine Schaltungsanordnung einer Einrichtung mit einem Setzstift, der mit einer Lichtleitfaser ausgestattet ist. Fig. 5 schaubildlich die grundsätzliche Anordnung einer solchen Einrichtung, Fig. 6 das Impulsablaufdiagramm und Fig. 7 den Programmablauf.

Das Gerät gemäß den Fig. 1 bis 3 besteht aus einem Standgehäuse 10, das entweder auf einen Tisch gestellt werden kann oder direkt mit einem Unterbau 11 einzeln aufgestellt werden kann. Die Stromversorgung erfolgt über Starkstrom und einen eingebauten Netzteil, der die notwendigen Spannungen zur Versorgung des Videomonitors und des Mikroprozessors sowie der angesteuerten Lämpchen liefert. Im oberen Teil des Gehäuses befindet sich eine Anordnung von 25 Lämpchen, die eine bedruckte Plexiglasscheibe von hinten so anleuchten, daß der Eindruck eines Rolettekessels 1 entsteht (Fig. 2).

Im Mittelteil des Gehäuse 10, der leicht schräg ist, befindet sich ein Farb-Video-Monitor bzw. Bildschirm 2,'aufdem das Bild eines Roulettesetzfeldes dargestelltl ist. In der Nähe des Monitors 2 befindet sich ein Setzstift 3 und eine entsprechende Haltevorrichtung 13. Ferner sind ein Einwurfschlitz 3 und drei Funktionstasten 4, 5 und 6 vorgesehen.

Unterhalb des Bildschirmes 2 befindet sich eine Geldauffangtasse 7, in die der ausbezahlte Gewinn fällt. Außerdem sind alle für einen Glücksspielautomaten notwendigen Besonderheiten, wie versperrbare Kasse 14, Sicherheitsschloß 15 usw. vorhanden.

Der insbes. in Fig. 3 dargestellte Bildschirm 2 ist ein farbiger Video-Monitor, der mit drei Farbsignalen vertikaler und horizontaler Synchronisation von der Steuerelektronik versorgt wird. Auf dem Bildschirm 2 befinden sich zwei Zählwerke. Ein Credit-Zählwerk 16, das durch Einwerfen von Minzen oder Jetons um Creditpunkte erhöht werden kann; auf diesem Zählwerk wird auch der Gewinn addiert. Auf einem WIN PAID-Zählwerk 17 wird der Gewinn des soeben abgeschlossenen Spiels angegeben, um den Spieler eine Kontrolle in einfacher Form zu ermöglichen und ihm dadurch eine gewisse Sicherheit zu geben. Die einzelnen Setzmöglichkeiten sind durch gelbe Linien 18 markiert, der Hintergrund 19 des Spielfeldes ist grün. Innerhalb der gelben Linien 18 befindet sich die Bezeichnung der Setzchance, so wie sie von einem herkömmlichen Roulettespiel bekannt ist. Die Schriftzüge "0", "MANOUE", "PASSE", "PAIR", "IMPAIR", sind in gelb. die Symbole für Schwarz und Rot in den entspechenden Farben schwarz und rot. Die Zahlen 1, 3, 5, 7, 9, 12,14, 16,18,19, 21 23 sind rot, die Zahlen 2, 4, 6, 8, 10, 11, 13, 15, 17, 20, 22, 24 sind schwarz. Die gleiche Farbzuteilung ist auch beim Roulettekessel 1 eingehalten, jedoch ist dort die Null grün. Für die Kolonnen sind drei leere quadratische Felder vorgesehen. Diese sind gelb umrandet, haben jedoch keine Beschriftung, da sie geometrisch eindeutig als Kolonnen erkannt werden können.

Ist auf dem Creditzähler 16 ein positiver Stand, so kann man mit dem Setzstift 8 in die 34 gelb umrandeten Felder Punkte hineinsetzen. Hiezu nimmt man den Setzstift 8 und drückt mit der Spitze innerhalb eines gelben Feldes auf die Bildröhre 2. Bei einmaligem kurzen Drücken erschneit nun ein färbiges Jeton 20 (dunkel) mit weisser Schrift im dunklen Feld. Die Zahl zeigt den Wert des Jetons an und kann von 1 bis 99 sein. Drückt man mit dem Setzstift nochmals auf die gleiche Position, so erhöht sich der Wet des Jetons von 1 auf 2. Wartet man jedoch in gedrückter Stellung, so erhöht sich der Wert des Jetons zweimal je Sekunde um einen Punkt. Bei jedem Jetoneinsatz wird die entsprechende Punkteanzahl vom Creditzählwerk 16 abgezogen. Nach Beeindigung des Setzens leuchtet die Starttaste 4 auf. Durch Drücken dieser Taste 4 wird aus einem Zufallsgenerator eine Zahl zwischen 0 und 24 gelesen und das Lichtrad des Roulettekessels 1 im Oberteil läuft schnell weg, wird langsamer und bleibt nach ca. 3. Umdrehungen auf der durch den Zufallsgenerator bestimmten Zahl stehen. Das Laufen des Lichtes wird durch ein Geräusch ähnlich dem eines Kugelrollens begleitet.

Nach Stillstand des Lichtrades wird der dem Spieler zustehende Gewinn auf dem WIN METER 17 angezeigt und zu dem Zählstand des Creditzählers 16 addiert. Nun kann der Spieler durch Vergleichen der gesetzten Chancen mit der Zufallszahl des Roulettekessels seinen Gewinn kontrollieren. Durch Setzen von neuen Zahlen oder Löschen der gesetzten Zahlen wird das WIN METER Zählwerk 17 gelöscht und das Insert "WIN PAID" auf dem Bildschirm 2 angezeigt. Dadurch ist eine spätere Reklamation des Spielers eindeutig überprüfbar.

Jetzt ist das Gerät für ein neues Spiel bereit. Möchte der Spieler nicht mehr weiterspielen, so kann er durch Drücken der Taste 6 "Auszahlen" seinen Spielgewinn in Form von Minzen über die Geldauffangtasse 7 auszahlen lassen. Dabei fallen die Münzen in die Auffangtasse 7. Bei einer möglichen Geräteversion ohne Tasse 7 wird durch das Aufsichtspersonal der Creditstand auf ein internes Zählwerk übertragen und der Betrag kann dann in bar ausgezahlt werden.

Die Beurteilung der Auszahlrate des Gerätes kann nur langfristig im praktischen Versuch ermittelt werden, da es von der Art der Spielsysteme abhängt. Die maximale Auszahlquote beträgt theoretisch 96% des Gesamteinsatzes. Bei 25 Zahlen kommt jede Zahl durchschnittlich gleich oft. Der Gewinn bei Erraten einer Zahl beträgt den 24fachen Einsatz; das sind 1/25 für das Gerät oder 4%. Wenn der Einsatz jedoch kleiner als 99 ist, z.B. "4", dann kann man eine einfache Chance nur dreimal verdoppeln unt hat dadurch eine wesentlich schlechtere Ausgangsposition als Spieler, weil eine Farbe bis zu 10 mal hintereinander kommen kann; dadurch verändert sich die über lange Zeit zu beobachtende Auszahlprozentrate des Videoroulettes.

Das vorliegende Roulettespiel ist von dem europäischen 37 Zahlenroulette abgeleitet und besitzt folgende Setz- und Gewinnmöglichkeiten:

Daraus ergibt sich ein maximaler Gewinn bei Volleinsatz, d.h. 99 Punkte auf die Gewinnzahl, Gewinnkolonne und die drei Einfachchancen von 3267 Punkten bei einem Einsatz von 495 Punkten.

Da das Gerät vorwiegend von einem Spieler verwendet wird, ist die Anzahl von 25 Zahlen im Spielfeld vollauf ausreichend, da es für den Spieler möglich ist, auf 2fachen, 3fachen und 24fachen Gewinn zu setzen.

Das in den Fig.'4 bis 7 dargestellte System weist die in nachstehender Liste aufgezählten Einzelteile auf:
101 ... TV Monitor gesamt
102 ... Markierstift gesamt
103 ... Elektronik gesamt
104... Bild auf Bildschirm
105 ... Setzfelder bzw. Markierfelder
107 ... Microprocessoreinheit
108 ... Microprocessorprogrammablauf
115 ... Bildröhrenoberfläche
116... Lichtsignal
117... Linse
118 ... Lichtleitfaser
119 ... Phototransistor
120 ... Printplatte
121 ... Verstärker
123... verstärktes Signal von Phototransistor
124... Signal vor Zeitglied
125 ... Signal nach Zeitglied
126 ... Signal-Impuls Ausgang
127 ... Punktfrequenz
128... Counter-Zählerstufe
129... Zeilenfrequenz
130 ... Counter-Zählerstufe
131 ... Bildwechselfrequenz
132 ... Prom
133... Schieberegister
134 ... Zwischenspeicher (Latch)
135... Verstärker mit Impulsverzörgerung
136 ... Delay-Elektronik (Verzögerung)
137... UND-GATTER
138 ... Ausgang der Zwischenspeicher
139 ... Bildsignal
140 ... Videosignalverstärker

Die vom TV-Monitor 101 auf der Bildröhrenoberfläche 115 zu Verfügung stehenden Lichtsignale 116 werden durch eine Linse 117 und eine Lichtleitfaser 118 zu einem Phototransistor 119 geleitet. Der Phototransistor befindet sich auf einer Printplatte 120, auf dem auch ein dazupassender Verstärker 121 und ein Microprozessor 107 montiert ist.

### Programmbeschreibung:

Der Microprocessor 107 liest den Ausgang der Zwischenspeicher 134 nach folgendem System: das Programm 108 (Fig. 7) ist als Subroutine ausgebildet und am Programmende befinden sich die Koordinanten in der Variablen A. Ist die Variable I ungleich 0, dann ist der Wert in A ungültig. Die Bedingung lautet, daß 5 mal im Abstand von 30 msec. die Koordinanten A gleich sein müssen-dann entspricht der Wert A mot hoher Wahrscheinlichkeit der Position des Markerstiftes 102 aus dem Setzfeld 105 des Koordinatensystems 106.

Das Hauptprogramme erkennt also an der Nähe des Wertes I, ob der Markierstift 102 auf die Bildröhrenoberfläche 104 zeigt oder nicht. Beschreibung des Signalweges und der Lichtimpulsumsetzung:

Die am Monitor 101 erzeugten Lichtimpulse werden durch die Lichtleitfaser 118 einem Phototransitor 119 zugeführt. Diese hellen Impulse werden bei 123 verstärkt und stehen im Punkt 124 als TTL-Pegel zur Verfügung. Durch eine Verzögerungselektronik 136 öffnet das Gatter 137 erst nach einer Verzögerung von 30msec. Dadurch werden erst die lmpulspakete des darauffolgenden Halbbildes in Leitung 126 dem Zwischenspeicher 134 als SHIFT-IN Impulse angeboten. Diese Verzögerung stellt sicher, daß es sich um kein Fremdlicht handelt. Außerdem ist der Ausgang der Zeitverzögerung 136 mit dem "Reset" der Zwischenspeicher 134 verbunden; dies bewirkt, daß der Zwischenspeicher den Kode 0 zeigt, wenn keine regelmäigen Impulse, wie sie von der Bildröhre kommen, anliegen. Der Impuls an der Leitung 126 bewirkt eine Ubernahme der momentanen Positionskoordinaten auf dem Ausgang 138 der Zwischenspeicher 143, wo sie von einem Microprocessorsystem jederzeit abgetastet werden können.

### Verwendung als Helligkeitseinstellhilfe:

Durch die besondere Eigenschaft des Zusammenwirkens des Empfangsverstärkers 135 mit dem Microprocessorleseprogramm 108 werden die Koordinaten 106 bei zu schwacher Helligkeit der Bildröhrenoberfläche 115 nicht gelesen, da das Programm Fehllesungen nicht akzeptiert und der Wert l des Programms 108 die Anzahl der Lesungen, die im Abstand von 30 msec. aufeinander folgten, angibt; Dies stellt einen direkten Zusammenhang mit der Bildhelligkeit dar.

### Beschreibung der Videobilderzeugung:

Ein Quarzgenerator 127 erzeugt eine Frequenz von 4 MHz. Ein angeschlossener Binärcounter 128 zählt bis 256 und teilt damit die Frequenz auf 15,625 KHz, das dem Horizontalsignal von 15,625 KHz entspricht. Der von der Zählenstufe 128 gelieferte Binärcode entspricht der horizontalen Position des in der Bildröhre erzeugten Lichtimpulses. Davon werden je nach Größe der Setzfelder vier bis acht BIT vom Zwischenspeicher 134 zwischengespeichert. Die Frequenz bei Punkt 129 wird mittels eines Binärcounters 130 auf die Vertikalfrequenz 131 von ca. 50 Hz geteilt. Der Binärcode des Counters 130 entspricht der vertikalen Position, von dem ebenfalls vier bis neun BIT dem Zwischenspeicher 134 zugeführt werden. Die Zählercode der Counter 128 und 130 dienen als Adressleitung des PROM-Bausteins 132, der je nach Position acht BIT Daten an das Schieberegister 133 übergibt, welches diese acht BIT mit der Punktfrequenz von 4 MHz in ein serielles Signal 139 umwandelt. Dieses Signal 139 kann direkt zur Bildröhrenansteuerung eines schwarz-weiß Monitors verwendet werden oder als eine der drei Grundfarben eines Farbmonitors. Bei Verwendung eines Farbmonitors sind die Bauteile 132 und 133 je nach Farbvielfalt zweibis vierfach parallel zu betreiben. Durch Zusammensetzen des Bildsignales 139 mit dem Horizontalsignal 129 und dem Vertikalsignal 131 läßt sich mit einem Videosignalverstärker 140 auch ein normgerechtes Videosignal erzeugen, das dem Monitor 101 zugeführt werden kann.

## Patentansprüche

1. Elektronisches Spielgerät mit einem Video-Monitor einschließlich Bildschirm (2, 101) und mit einem Stift (8, 102), der bei Anlegen an den Bildschirm (2, 101) ein der Stelle des Bildschirmes (2,101) entsprechendes Signal an ein Steuergerät (103) sendet, wobei mit dem Steuergerät (103) ein Zufallszahlengenerator verbunden ist, dadurch gekennzeichnet, daß der Bildschirm (2, 101) zur Wiedergabe eines Spielfeldes nach Art eines Roulettesetzfeldes ausgebildet und eine Anzeigetafel (1) für die vom Zufallszahlengenerator ausgewählte Zahl vorgesehen ist, wobei dem Steuergerät (103) ein Zählwerk zugeordnet ist, des entsprechend der Anzahl bzw. der Zeitdauer des Anlegens des Stiftes an den Bildschirm den Einsatz erhöht.

2. Spielgerät nach Anspruch 1, dadurch gekennzeichnet, daß der Monitor zur Anzeige eines einem Jeton (20) ähnlichen Abbildes ausgebildet ist.

3. Spielgerät nach Anspruch 1 oder 2, dadurch gekennzeichnet, daß zur Übertragung von Lichtimpulsen des Bildschirmes (2, 101) eine Lichtleitfaser (118) vorgesehen ist, die ins Innere des Gerätes reicht, wobei diese Lichtimpulse von einem Phototransistor (119), der auf einer Printplatte (120) direkt neben der Elektronik (103) liegt, in elektrische Signale umgewandelt werden.

4. Spielgerät nach Anspruch 3, dadurch gekennzeichnet, daß dieses auch für die Helligkeitseinstellung der Bildröhre eingerichtet ist, indem durch die Zusammenarbeit von Verstärkerelektronik (135) mit Microprocessorprogramm (108) eine eindeutige Unterlichtgrenze feststellbar ist.

## Revendications

1. Machine à sous électronique avec un moniteur vidéo et un écran (2, 101) ainsi qu'avec un crayon (8, 102) qui transmet un signal, correspondant au point de l'écran (2, 101) où l'écran (2, 101) a été touché, à une unité de contrôle (103), connectée à un générateur de nombres "au hasard", caractérisée par le fait que l'écran (2, 101) représente l'image d'une table de roulette, et qu'il y a aussi un indicateur (1) du nombre sélectionné par le générateur de nombres "au hasard"; un compteur étant connectée à l'unité de contrôle (193), qui augmente la mise selon le nombre ou la durée de temps pendant laquelle le crayon est pressé contre l'écran.

2. Machine à sous selon spécification de brevet 1, caracterisée par le fait que le moniteur représente l'image d'un jeton (20).

3. Machine à sous selon spécifications de brevet 1 ou 2, caractérisée par le fait qu'une fibre optique (118) est prévue pour la transmission des impulsions optiques de l'écran (2, 101), cettee fibre s'étendant jusqu'à l'intérieur de la machine; ces impulsions optiques étant transformées en signaux éléctriques par un photo-transistor (119) qui se trouve sur un circuit imprimé (120), directement auprès de l'unité éléctronique.

4. Machine à sous selon spécification de brevet 3, caracterisée par le fait qu'il est aussi possible de règler la lumière du tube récepteur d'images parce qu'un niveau minimum de lumière peut être clairement déterminé par la coopération de l'amplificateur électronique (135) et du programme du microprocesseur (108).

## Claims

1. Electronic gambling machine with a video monitor including a screen (2, 101) and a pen (8, 120) which, whenever it is pressed against the screen (2, 101 transmits a signal corresponding to this very point on the screen (2, 101) to a control unit (103), whereby a random generator is connected with the control unit (103), characterised by the fact that the playing area on -the screen (2, 101) features the image of a roulette table and that there is a display (1) of the number selected by the random generator, whereby the control unit (103) corresponds to a counter which, according to the number of times or the period of pressing the pen against the screen (2, 101), raises the bet.

2. Gambling machine, according to patent claim 1, characterised by the fact that the monitor displays an image similar to a chip (20).

3. Gambling machine, according to patent claims 1 and 2, characterised by the fact that an optic fibre (11) is provided for the transmission of light pulses of the screen (2, 101). This fibre extends into the interior of the machine, whereby these light pulses are converted into electric signals by means of a photo-transistor (11), which is situated on a printed circuit board (120) directly beside the electronic unit (103).

4. Gambling machine, according to patent claim 3, characterised by the fact that it is also equipped for brightness control of the picture tube, since a clear lower light sensitivity level is discernible because of the combination of an electronic amplifier (135) and the microprocessor programme (108).
